# EUROPÄISCHE PATENTSCHRIFT

(11) **EP 1 175 861 B1**
(45) Veröffentlichungstag und Bekanntmachung des Hinweises auf die Patenterteilung: **03.08.2005**
(21) Anmeldenummer: 01810727.6
(22) Anmeldetag: 20.07.2001
(51) Int. Cl.: A47K 3/16

(54) **Badewannen-Haltevorrichtung**
Support device for a bath tub
Support pour baignoire

(30) Priorität: 25.07.2000 CH 14552000
(43) Veröffentlichungstag der Anmeldung: 30.01.2002
(73) Patentinhaber: Gassmann, Alfred, 6044 Udligenswil (CH)
(72) Erfinder: Gassmann, Alfred, 6044 Udligenswil (CH)
(74) Vertreter: OK pat AG

(56) Entgegenhaltungen:
- EP-A- 0 450 347
- EP-A- 0 635 232

## Beschreibung

Die Erfindung bezieht sich auf eine Vorrichtung zur Halterung einer mit einer Whirl-Einrichtung ausgestatteten Badewanne.

Bei Badewannen, die mit Whirl-Einrichtungen ausgestattet sind, werden bei deren Inbetriebnahme in einem erheblichen Masse durch Motoren und Pumpen Geräusche und Vibrationen erzeugt, die nicht nur den Badbenutzer, sondern die vielmehr auch, insbesondere wenn sie in Mehrfamilienhäusern verwendet werden, für Nachbarn sehr lästig sind. Mit erhöhter Bausubstanz und zusätzlichen Isolierungen lassen sich diese Probleme mit den bekannten konventionellen Einbaumethoden nicht lösen. Die Badewannen sind nämlich stets an Wänden verankert, so dass die auftretenden Schwingungen in das Bauwerk eingeleitet und von diesem weitergeleitet werden. Auch ist, bedingt durch die Halterung der Badewanne an einer Wand, eine ausreichende Isolierung oftmals nicht zu bewerkstelligen.

Mit der EP-0 635 232-A2 ist zwar eine Halterungs-Vorrichtung für eine Badewanne bekannt geworden, die gute Eigenschaften bezüglich Körperschalldämmung aufweisen soll. Die Halterungsvorrichtung gemäss der EP-0 635 232 weist eine seitlich über die Wanne überstehende Bodenplatte auf. An dieser Bodenplatte sind mit gegenseitigen seitlichen Abständen vertikale Stützstreben angeordnet, die in ihrem oberen Bereich durch Querstreben verbunden sind. Die vertikalen Stützstreben sind durch Gewindestäbe gebildet. An den vertikalen Stützstreben sind über Zwischenglieder Abdeckplatten angeordnet. Ein Sims kragt seitlich über den oberen Rand der Badewanne hinaus. Die Badewanne ist seitlich und unten von einer Isolationsschicht umgeben, welche aus Platten in Sandwich-Bauweise besteht. Die untere Isolationsschicht bildet hierbei die Bodenplatte. Die Isolationsschicht besteht im Wesentlichen aus einem weichfedernden Material, das unterhalb der Badewanne mit einer der Badewanne zugewandten feuchtigkeitsresistenten Schicht belegt ist. Die Badewanne ist über Zwischenelemente direkt auf der Isolationsschicht aufgestützt.

Die oben beschriebene, mit der EP-0 635 232 bekannt gewordene Haltevorrichtung ist dazu bestimmt, herkömmliche Badewanne ohne Whirl-Einrichtungen aufzunehmen.

Mit Whirl-Einrichtungen versehene Badewannen sind wegen der Whirl-Aggregate bedeutend schwerer als herkömmliche Badewannen.

Es muss in einfacher Weise ein vorzugsweise allseitiger Zugang zu den verschiedenen Pumpen, Motoren und Leitungen möglich sein, die sich zwischen der Badewanne und den Abdeckplatten befinden, damit diese Whirl-Aggregate in der erforderlichen Weise gewartet werden können, wobei dieser Zugang nicht eine Montageöffnung mit geringem Oeffnungsquerschnitt sein kann, sondern auch den Austausch der teilweise voluminösen Whirl-Aggregate erlauben muss.

Bezüglich der Schall- und Vibrationsdämmung muss festgestellt werden, dass die Einrichtung gemäss der EP-0 635 232 für eine mit einer Whirl-Einrichtung ausgestattete Badewanne unzweckmässig konzipiert ist.

Bezüglich des erforderlichen Zuganges zu den Whirl-Aggregaten muss festgestellt werden, dass ein solcher bei einer Vorrichtung gemäss EP-0 635 232 nicht beschrieben ist.

Das aus der EP-A-0635232 bekannte Gehäuse ist aus einer seitlich über die Badewanne überstehenden Bodenplatte, vertikal gerichteten und mit seitlichem Abstand zueinander angeordneten Stützstreben, an den Stützstreben unmittelbar oder über Zwischenglieder angebrachten Abdeckplatten sowie aus einem in Richtung der Badewanne auskragenden Sims zusammengesetzt, wobei die Bodenplatte und die Abdeckplatten auf den der Badewanne zugekehrten Innenseiten ganz oder teilweise mit einer isolierenden, insbesondere Schallwellen absorbierenden Auflage versehen sind.

Aufgabe der Erfindung ist es daher, eine Vorrichtung zur Halterung einer mit einer Whirl-Einrichtung ausgestatteten Badewanne zu schaffen, durch die es nicht nur ermöglicht wird, die Badewanne in einem Raum frei aufzustellen, ohne dass es einer Wandbefestigung bedarf, sondern durch die auch auftretende Schwingungen, insbesondere durch Motoren und Pumpen hervorgerufene Schallschwingungen sowie Einlaufgeräusche, in einem zufriedenstellenden Masse gedämpft werden. Der dazu erforderliche Bauaufwand soll gering gehalten werden, auch soll erreicht werden, dass die Haltevorrichtung auf äußerst einfache Weise an unterschiedliche Badewannenformen und Badewannengrößen anzupassen und in kurzer Zeit zu montieren ist. Der Einsatzbereich von mit Whirl-Einrichtungen versehenen Badewannen soll somit, zumal die Vorrichtung auch leicht zu transportieren und durch kleine Türöffnungen in Räume einzubringen ist, vergrößert werden.

Die Erfindung ist durch die Merkmale des Anspruchs 1 definiert.

Bevorzugte Weiterbildungen der erfindungsgemässen Halterung sind durch die abhängigen Ansprüche 2 bis 14 definiert.

Zweckmäßig ist es hierbei, die Stützstreben durch ein oder mehrfach abgekröpfte und/oder abkantbare an die Außenkontur der Bodenplatte angepasste Profilstücke zu bilden, die mittels angeschweißter Stege oder angeschraubter Winkelstücke an der Bodenplatte befestigt sind, wobei an den oberen Enden der Stützstreben vorzugsweise rundum Querstreben befestigt sein sollten, die mit Auflager für den Sims versehen sind. Außerdem ist es angebracht, die Querstreben in der Höhe verstellbar mit den Stützstreben, z. B. mittels in diese eingearbeitete vertikal gerichtete Langlöcher durchgreifender Schrauben zu verbinden, und aus einem Winkelstück als Auflager für den Sims und einem von dem Winkelstück in Richtung der Stützstreben abstehenden Schenkel zur Verbindung mit diesen herzustellen.

Die Bodenplatte sollte in Form eines Vieleckes gestaltet und die Stützstreben sollten jeweils in einem Eckbereich der Bodenplatte an dieser befestigt sein. Außerdem sollte die Bodenplatte mit in Freisparungen der Auflage angeordneten Stützplatten zur Abstützung der Badewanne über Zwischenglieder versehen sein.

Die Badewanne kann in dem Gehäuse an dem Sims aufgehängt, zusätzlich gegebenenfalls auch mit Hilfe eines Wannenfußgestells abgestützt werden, es ist aber auch möglich, dass der Sims die Badewanne in deren Randbereich über- oder untergreift oder mit dem Rand der Badewanne bündig angeordnet ist. In den Eckbereichen sollte der Sims durch im Querschnitt U-förmig ausgebildete Winkelstücke versteift sein.

Die an der Bodenplatte, den Abdeckplatten und/oder dem Sims angebrachte Auflage kann auf einfache Weise durch in einzelnen Rahmen eingesetzte Isolationsmatten gebildet sein, die auf der der Badewanne zugekehrten Innenseite durch an den Rahmen angebrachte Netze zum Schutz vor Beschädigungen abgedeckt sein sollten.

Zumindest eine der Abdeckplatten sollte, um Revisionsarbeiten leicht durchführen zu können, verschwenkbar oder abnehmbar mit den Stützstreben verbunden sein.

Die Abdeckplatten können auf den Außenseiten mit einer Verkleidung, z. B. in Form von Fliesen oder dgl., versehen sein, auch sollte die Bodenplatte des Gehäuses über eine elastische Zwischenlage auf dem Untergrund abgestützt werden. Bei einer einseitig an einer Wand angeordneten Badewanne sollte zwischen dieser und der Wand eine Isolationsschicht vorgesehen werden.

Wird eine Vorrichtung zur Halterung einer mit einer Whirl-Einrichtung ausgestatteten Badewanne gemäß der Erfindung ausgebildet, so ist gewährleistet, dass die von der Whirl-Einrichtung erzeugten Schwingungen nicht auf das Mauerwerk eines Gebäudes übertragen werden, die Schwingungen, insbesondere von Motoren und Pumpen hervorgerufene Geräusche, werden vielmehr von dem die Badewanne umgebenden Gehäuse aufgenommen. Störende Belästigungen dritter Personen durch den Betrieb einer mit einer Whirl-Einrichtung ausgestatteten Badewanne ergeben sich somit nicht, vielmehr werden insbesondere Schallwellen durch die Beschichtung in Verbindung mit dem Luftraum zwischen dieser und der Badewanne zuverlässig absorbiert.

Des weiteren ist von Vorteil, da die Haltevorrichtung nach Art eines Baukastensystems aufgebaut ist, dass eine Anpassung an unterschiedlich gestaltete und unterschiedlich groß bemessene Badewannen und Räumlichkeiten ohne Schwierigkeiten und in kurzer Zeit vorgenommen werden kann. Lediglich die Bodenplatte ist vorzuformen, die Montage der Vorrichtung kann am Einsatzort vorgenommen erden, so dass der Transport der einzelnen Bauteile ebenfalls problemlos, und zwar auch durch kleine Türöffnungen, zu bewerkstelligen ist. Außerdem kann die Vorrichtung frei in einem Raum aufgestellt werden, der Einsatzbereich von mit Whirl-Einrichtungen ausgestatteten Badewannen wird durch die vorschlagsgemäß ausgebildete Haltevorrichtung somit in einem erheblichen Maße erweitert.

In der Zeichnung ist ein Ausführungsbeispiel einer Vorrichtung zur Halterung einer mit einer Whirl-Einrichtung ausgestatteten Badewanne dargestellt, die nachfolgend im einzelnen erläutert ist. Hierbei zeigt:
- Figur 1: die in der Vorrichtung eingebaute Badewanne, in Seitenansicht,
- Figur 2: das Gehäuse der Vorrichtung nach Figur 1, in Draufsicht, und
- Figur 3: einen Ausschnitt aus dem Gehäuse nach Figur 1, in einer vergrößerten Darstellung.

Die in den Figuren 1 und 2 dargestellte Vorrichtung 1 dient zur Halterung einer Badewanne 2, die mit einer Whirl-Einrichtung 3, durch die im Betrieb erhebliche Geräusche verursacht werden, ausgestattet ist, und besteht aus einem geschlossenen, die Badewanne 2 umgebenden Gehäuse 11, von dem insbesondere von der Whirl-Einrichtung 3 hervorgerufene Schallwellen absorbiert werden, so dass die Badewanne 2 ohne Belästigungen für dritte Personen auch in Mehrfamilienhäusern genutzt werden kann.

Das Gehäuse 11 ist hierbei im wesentlichen aus einer rundum über die Badewanne 2 überstehenden Bodenplatte 12, an dieser angebrachten vertikal abstehenden Stützstreben 13, an deren auf der Außenseite Abdeckplatten 16 angebracht sind, sowie einem Sims 17, der an den Stützstreben 13 gehalten ist, gebildet. Außerdem sind die Bodenplatten 12, die Abdeckplatten 16 und gegebenenfalls auch der Sims 17 an den Innenseiten mit einer isolierenden, insbesondere schalldämmenden Auflage 31 ausgestattet.

Die Stützstreben 13 sind, wie dies insbesondere der Figur 3 zu entnehmen ist, als Profilstücke 14 - deren Profilgebung ist strichpunktiert in Figur 3 eingezeichnet - ausgebildet und mittels an diesen angeschweißter Platten 15 und diese durchgreifender Schrauben 27 an der Bodenplatte 2 befestigt. An den oberen Enden der Stützstreben 13 sind an diesen umlaufende Querstreben 18 angebracht, mit denen der Sims 17 durch Schrauben 28 verbunden ist. Die Querstreben 18 bestehen hierbei aus einem als Winkelstück ausgebildeten Auflager 19 für den Sims 17 und einem vertikal abstehenden Schenkel 20, der mittels Schrauben 22 mit den Stützstreben 13 verbunden ist. In die Stützstreben 13 sind dazu Langlöcher 21 eingearbeitet, so dass die Querstreben 18 und damit der Sims 17 in der Höhe verstellt und somit ausgerichtet werden können. Auf den Außenseiten sind die Abdeckplatten 16 sowie auch der Sims 17 mit einer Verkleidung 25 in Form von Fliesen oder ähnl. versehen.

Die isolierende Auflage 31 ist durch in einzelne Rahmen 32 eingesetzte Dämmmatten 33 gebildet, über die zum Schutz vor Beschädigungen Netze 34 gespannt sind. Die von der Whirl-Einrichtung 3 erzeugten Geräusche werden somit im Zusammenwirken mit dem Luftraum zwischen der Auflage31 und der Badewanne 2 gedämpft, so dass die Badewanne 2, deren Bodenplatte 12 mittels einer elastischen Zwischenlage 26 auf dem Untergrund abgestützt ist, mittels der Vorrichtung 1 nicht nur frei in einem Raum aufgestellt werden kann, sondern durch diese werden auch keine unangenehmen Geräusche beim Baden hervorgerufen.

Zur Abstützung der Badewanne 2 in der Vorrichtung 1 sind auf der Bodenplatte 12 in Freiräumen zwischen einzelnen Rahmen 32 mehrere Stützplatten 23 angebracht, auf denen an der Badewanne 2 vorgesehene Füße 4 aufgestellt werden können.

Außerdem ist der Sims 17 in den Eckbereichen durch Winkelstücke 24 versteift, die Vorrichtung 1 weist demnach eine hohe Festigkeit in sich auf.

## Patentansprüche

1. Gehäuse (11) zur Halterung einer mit einer Whirl-Einrichtung ausgestatteten Badewanne (2), wobei die Badewanne (2) mit der Whirl-Einrichtung in dem Gehäuse (11) einsetzbar ist, das
- aus einer seitlich über die Badewanne (2) überstehenden Bodenplatte (12),
- vertikal gerichteten und mit seitlichem Abstand zueinander angeordneten Stützstreben (13),
- an den Stützstreben (13) unmittelbar oder über Zwischenglieder angebrachten Abdeckplatten (16) sowie
- aus einem in Richtung der Badewanne (2) auskragenden Sims (17) zusammengesetzt ist, wobei
- die Bodenplatte (12) und die Abdeckplatten (16)auf den der Badewanne (2) zugekehrten Innenseiten ganz oder teilweise mit einer isolierenden, insbesondere Schallwellen absorbierenden Auflage (31) versehen sind, und wobei
- die Stützstreben (13) an der Bodenplatte (12) befestigt sind,
- der Sims (17) an den Stützstreben (13) gehalten ist,
- die Bodenplatte (12) mit, in Freisparungen der absorbierenden Auflage (31) angeordneten, Stützplatten (23) zur Abstützung der Badewanne (2) über Badewannezwischenglieder (4) versehen ist,
- die Auflage (31) durch in einzelnen Rahmen (32) eingesetzte Isolationsmatten (33) gebildet ist, und
- mindestens eine der Abdeckplatten (16) verschwenkbar oder abnehmbar mit den Stützstreben (13) verbunden ist.

2. Gehäuse nach Anspruch 1,
**dadurch gekennzeichnet,**
**dass** die Stützstreben (13) durch ein- oder mehrfach abgekröpft und/oder abgekantet an die Aussenkontur der Bodenplatte (12) angepasste Profilstücke (14) gebildet sind, die mittels angeschweisster Stege (15) oder angeschraubter Winkelstücke an der Bodenplatte (12) befestigt sind.

3. Gehäuse nach Anspruch 2,
**dadurch gekennzeichnet,**
**dass** an den oberen Enden der Stützstreben (13) vorzugsweise rundum Querstreben (18) befestigt sind, die mit Auflagern (19) für den Sims (17) versehen sind.

4. Gehäuse nach Anspruch 3,
**dadurch gekennzeichnet,**
**dass** die Querstreben (18) in der Höhe verstellbar mit den Stützstreben (13), zum Beispiel mittels in diese eingearbeitete vertikal gerichtete Langlöcher (21) durchgreifender Schrauben (22) verbunden sind.

5. Gehäuse nach Anspruch 3 oder 4,
**dadurch gekennzeichnet,**
**dass** die Querstreben (18) aus einem Winkelstück (19) als Auflager für den Sims (17) und einem von dem Winkelstück (19) in Richtung der Stützstreben (13) abstehenden Schenkel (20) zur Verbindung mit diesen gebildet sind.

6. Gehäuse nach Patentanspruch 1,
**dadurch gekennzeichnet,**
**dass** die Bodenplatte (12) in Form eines Vieleckes ausgebildet ist und dass die Stützstreben (13) jeweils in einem Eckbereich der Bodenplatte (12) an dieser befestigt sind.

7. Gehäuse nach Patentanspruch 1,
**dadurch gekennzeichnet,**
**dass** die Badewanne (2) in dem Gehäuse an dem Sims (17) aufgehängt ist.

8. Gehäuse nach Patentanspruch 1,
**dadurch gekennzeichnet,**
**dass** der Sims (17) die Badewanne (2) in deren Randbereich über- oder untergreift oder mit dem Rand der Badewanne (2) bündig angeordnet ist.

9. Gehäuse nach Patentanspruch 1,
**dadurch gekennzeichnet,**
**dass** der Sims (17) in Eckbereichen durch im Querschnitt U-förmig ausgebildete Winkelstücke (24) versteift ist.

10. Gehäuse nach Patentanspruch 1,
**dadurch gekennzeichnet,**
**dass** die Isolationsmatten (33) auf der der Badewanne (2) zugekehrten Innenseite durch an den Rahmen angebrachte Netze (34) abgedeckt sind.

11. Gehäuse nach Anspruch 1,
**dadurch gekennzeichnet,**
**dass** mehrere der Abdeckplatten (16) verschwenkbar oder abnehmbar mit den Stützstreben (13) verbunden sind.

12. Gehäuse nach Patentanspruch 1,
**dadurch gekennzeichnet,**
**dass** die Abdeckplatten (16) auf ihren Aussenseiten mit einer Verkleidung (25), zum Beispiel in Form von Fliesen oder dergleichen, versehen sind.

13. Gehäuse nach Anspruch 1,
**dadurch gekennzeichnet,**
**dass** die Bodenplatte (12) des Gehäuses (11) über eine elastische Zwischenlage (26) auf einem Untergrund abgestützt ist.

14. Gehäuse nach Anspruch 1,
**dadurch gekennzeichnet,**
**dass** bei einer einseitig an einer Wand angeordneten Badewanne (2) zwischen dieser und der Wand eine Isolationsschicht angeordnet ist.

15. Gehäuse nach Anspruch 1,
**dadurch gekennzeichnet,**
**dass** der Sims (17) auf den der Badewanne (2) zugekehrten Innenseiten ganz oder teilweise mit einer isolierenden, insbesondere Schallwellen absorbierenden Auflage (31) versehen sind.

## Claims

1. Housing (11) for mounting a bath tub (2) having a Whirl facility, whereby the bath tub (2) with the Whirl facility is insertable into the housing (11), the housing being assembled of
- a base plate (12), laterally protruding over the bath tub (2),
- support struts (13), vertically arranged with lateral distance from each other,
- cover plates (16), arranged at the support struts (13) directly or over link members, as well as
- a ledge (17) extending in the direction of the bath tub (2), whereby
- the base plate (12) and the cover plates (16) are entirely or partially provided on the inner sides facing the bath tub (2) with an insulating, especially sound-wave absorbing, cover layer (31), and whereby
- the support struts (13) are fastened to the base plate (12),
- the ledge (17) is held at the support struts (13),
- the base plate (12) is provided with support plates (23) arranged in recesses of the absorbing cover layer (31) to support the bath tub (2) over bath tub link members (4),
- the cover layer (31) is formed of insulating mats (33) being inserted in individual frames (32), and
- at least one of the cover plates (16) is connected pivotably or removably with the support struts (13).

2. Housing accordance with claim 1,
**characterised in**
**that** the support struts (13) are formed of profile pieces (14) adapted to the outer contour of the base plate (12) by one or multiple cranking or by bending, which are fastened to the base plate (12) by means of welded straps (15) or screwed-on elbow pieces.

3. Housing in accordance with claim 2,
**characterised in**
**that** transverse struts (18) are fastened to the upper ends, preferably all around, of the support struts (13), which are provided with bearer supports (19) for the ledge(17).

4. Housing in accordance with claim 3,
**characterised in**
**that** the transverse struts (18) are height-adjustably connected with the support struts (13), for example by means of screws (22) engaging vertically arranged long holes (21) worked therein.

5. Housing in accordance with claim 3 or 4,
**characterised in**
**that** the transverse struts (18) are made from an elbow piece (19) as bearer support for the ledge (17) and from an arm (20) extending from the elbow piece towards the support struts (13) for connection with these.

6. Housing in accordance with claim 1,
**characterised in**
**that** the base plate (12) is implemented in form of a polygon, and that the support struts (13) each are fastened to the base plate in a corner area of the base plate (12).

7. Housing in accordance with claim 1,
**characterised in**
**that** the bath tub (2) is hung up within the housing at the ledge (17).

8. Housing in accordance with claim 1,
**characterised in**
**that** the ledge (17) is arranged over or under the boundary region or aligned with the edge area of the bath tub (2).

9. Housing in accordance with claim 1,
**characterised in**
**that** the ledge (17) is reinforced in corner areas by elbow pieces (24) having U-shaped cross sections.

10. Housing in accordance with claim 1,
**characterised in**
**that** the insulating mats (33) are covered on the inner sides facing the bath tub 82) by nets (34) attached to the frames (34).

11. Housing in accordance with claim 1,
**characterised in**
**that** several of the cover plates (16) are pivotably or removably connected with the support struts (13).

12. Housing in accordance with claim 1,
**characterised in**
**that** the cover plates (16) on their exterior sides are provided with a lining (25), for example in the form of tiles or the like.

13. Housing in accordance with claim 1,
**characterised in**
**that** the base plate (12) of the housing (11) is supported over a flexible intermediate layer (26) on an underground.

14. Housing in accordance with claim 1,
**characterised in**
**that**, with a bath tub (2) arranged on one side along a wall, an insulating layer is arranged between it and the wall.

15. Housing in accordance with claim 1,
**characterised in**
**that** the ledge (17) is entirely or partially provided, on the inner sides facing the bath tub (2), with an insulating, in particular sound-waves absorbing, covering layer (31).

## Revendications

1. Caisson (11) pour l'appui d'une baignoire (2) comportant une installation whirl, la baignoire (2) pouvant être posée, avec l'installation whirl, dans le caisson (11), le dernier étant composé
- d'une plaque de base (12) dépassant latéralement la baignoire (2),
- d'entretoises (13) disposées verticalement et arrangées à intervalles latérales les unes des autres,
- des plaques de recouvrement (16) arrangées directement ou par des membres intermédiaires aux plaques de recouvrement (16), ainsi que
- d'un rebord (17) s'étendant en direction de la baignoire (2), où
- la plaque de base (12) et les plaques de recouvrement (16) sont munies entièrement ou partiellement d'une couche couvrante isolante (31), en particulier absorbant des ondes sonores, et où
- les entretoises (13) sont fixées à la plaque de base (12),
- le rebord (17) est tenu aux entretoises (13), et
- la plaque de base (12) est munie de plaques de soutien (23) arrangées dans des réserves de la couche couvrante isolante (31), pour un appui de la baignoire (2) par des membres intermédiaires (4) de baignoire,
- la couche couvrante isolante (31) est faite par des tapis d'isolement (33) disposés dans des cadres (32) particuliers, et
- au moins une des plaques de recouvrement (16) est liée de manière pivotante (16) ou démontable aux entretoises (13).

2. Caisson selon la revendication 1,
**caractérisé**
**en ce que** les entretoises (13) sont formés par des pièces (14) de profil étant adaptés à la forme extérieure de la baignoire (11) de manière contre-coudées une ou plusieurs fois et/ou bordées à vive arête, les entretoises (13) étant fixés par moyen de traverses (15) soudées ou par des pièces angulaires vissées à la plaque de base (12).

3. Caisson selon la revendication 2,
**caractérisé**
**en ce que** des supports transversaux (18), qui comportent des appuis (19) pour le rebord (17), sont attachés aux bouts supérieurs des entretoises (13), de préférence autour de ces bouts.

4. Caisson selon la revendication 3,
**caractérisé**
**en ce que** les supports transversaux (18) sont liés, de manière réglable en hauteur, aux entretoises (13), par exemple par moyen de vis (22) traversant des trous allongés (21) disposés verticalement dans les entretoises.

5. Caisson selon la revendication 3 ou 4,
**caractérisé**
**en ce que** les supports transversaux (18) sont faits d'une pièce angulaire (19) formant l'appui (19) pour le rebord (17) et d'un bras (20) s'étendant de la pièce angulaire (19) en direction des entretoises (13), pour un reliage avec ceux-ci.

6. Caisson selon la revendication 1,
**caractérisé**
**en ce que** la plaque de base (12) est formée en polygone, et en ce que les entretoises (13) sont attachées à la plaque de base (12) dans des régions angulaires respectives de la dernière.

7. Caisson selon la revendication 1,
**caractérisé**
**en ce que** la baignoire (2) est suspendue à l'intérieure du caisson au rebord (17).

8. Caisson selon la revendication 1,
**caractérisé**
**en ce que** le rebord (17) est arrangé à chevauche sur ou sous le bord de la baignoire (2) ou bord-à-bord avec le bord de la baignoire (2).

9. Caisson selon la revendication 1,
**caractérisé**
**en ce que** le rebord (17) est renforcé dans ses régions angulaires, par des pièces angulaires (24) formant, en section transversale, un U.

10. Caisson selon la revendication 1,
**caractérisé**
**en ce que** les tapis d'isolement (33) sont recouverts, de leur côtés intérieures faisant face à la baignoire, de filets (34) arrangées aux cadres.

11. Caisson selon la revendication 1,
**caractérisé**
**en ce** plusieurs des plaques de recouvrement (16) sont liées aux entretoises (13) de manière pivotante ou démontable.

12. Caisson selon la revendication 1,
**caractérisé**
**en ce que** les plaques de recouvrement (18) sont munies de leur côtés extérieures d'un revêtement (25), par exemple sous forme de carreaux ou tels.

13. Caisson selon la revendication 1,
**caractérisé**
**en ce que** la plaque de base (12) du caisson (11) est appuyée sur un fond par une couche intermédiaire élastique.

14. Caisson selon la revendication 1,
**caractérisé**
**en ce que**, pour une baignoire (2) disposée unilatéralement le long d'une paroi, une couche couvrante d'isolement (31) est disposée entre la baignoire (2) et la paroi.

15. Caisson selon la revendication 1,
**caractérisé**
**en ce que** le rebord (17) des côtés intérieurs faisant face à la baignoire (2) est pourvue entièrement ou partiellement d'une couche (31) isolante, en particulier absorbant les ondes sonores.
